# EUROPÄISCHE PATENTSCHRIFT

(11) **EP 0 864 261 B1**
(45) Veröffentlichungstag und Bekanntmachung des Hinweises auf die Patenterteilung: **17.07.2002**
(21) Anmeldenummer: 98104501.6
(22) Anmeldetag: 12.03.1998
(51) Int. Cl.: A41H 43/04

(54) **Vorrichtung zum Verkleben flächiger Materialien**
Device for gluing flat materials
Dispositif de collage de matériaux plans

(30) Priorität: 12.03.1997 DE 19710210
(43) Veröffentlichungstag der Anmeldung: 16.09.1998
(73) Patentinhaber: Herbert Meyer GmbH & Co. KG, D-81737 München (DE)
(72) Erfinder: Nissl, Konrad, 92436 Bruck (DE)
(74) Vertreter: Blumbach, Kramer & Partner GbR

(56) Entgegenhaltungen:
- EP-A- 0 623 459
- DE-A- 4 205 746
- DE-C- 3 734 279
- FR-A- 2 513 177
- GB-A- 2 134 447
- GB-A- 2 237 769

## Beschreibung

Vorrichtung zum Verkleben von aus übereinander gelegten flächigen Materialien bestehenden Werkstücken, insbesondere von miteinander zu verklebenden Stoffteilen für Bekleidung (Oberstoff und Einlage), mit zwei mit gleicher Geschwindigkeit angetriebenen Transportbändern, zwischen denen die Werkstücke in Transportrichtung ausgehend von einer Auflegestation zunächst durch eine Heizstation mit wenigstens einer Heizzone und anschließend durch eine Preßstation transportierbar sind, bei der die Heizzone der Heizstation senkrecht zur Transportrichtung der Transportbänder ausgerichtete, oberhalb und/oder unterhalb der Transportbänder angeordnete stabförmige Hohlprofil-Heizkörper aufweist, an denen die Transportbänder entlanggleiten, bei der Hohlprofil-Heizkörper zur Bildung einer Heizplatte oder eines plattenförmigen Heizrostes zu einer Hohlprofil-Heizkörperanordnung mit in Transportrichtung gerader oder gekrümmter Formgebung zusammengefaßt sind und bei der in die Hohlprofil-Heizkörper Wärmeerzeuger in Form elektrisch erwärmbarer Heizstäbe oder elektrisch erwärmbarer Heizplatten bzw. Heizmatten in gut wärmeleitendem Kontakt mit den Hohlprofil-Heizkörpern eingefügt sind.

Vorrichtungen dieser Art sind in der Bekleidungsindustrie unter dem Namen Fixierpressen bekannt. Die Heizstation einer solchen Fixierpresse kann hinsichtlich der Gestaltung ihrer Heizplatten sehr unterschiedlich ausgeführt sein. Je nach ihrer speziellen Anwendung können die Heizplatten nicht nur verschiedene Länge und/oder Breite haben. Vielfach kommen anstelle von ebenen Platten auch in Förderrichtung der Werkstücke leicht sinusförmig oder kreisförmig gekrümmte heizplattenförmige Gebilde zur Anwendung. Um hier für ebene oder gekrümmte Heizplatten eine kostengünstigere Fertigung zu ermöglichen, ist es durch die Literaturstelle DE 33 03 504 C2 bekannt, solche Heizplatten aus mehreren nebeneinander angeordneten Hohlprofil-Heizkörpern zu verwirklichen. Als elektrische Wärmeerzeuger sind auf der Arbeitsflächenrückseite der Hohlprofil-Heizkörper Flächenheizkörper angebracht.

Wie die Literaturstelle DE 33 03 504 C2 zeigt:, sind die zu Heizplatten zusammengefügten Hohlprofil-Heizkörper über ihre gesamte Länge in speziellen Stützprofilen gehalten, die ihrerseits wiederum an beiden Enden in Längrahmen eines Gestells unter Berücksichtigung unvermeidbarer Wärmeausdehnungen gelagert werden müssen. Abgesehen davon, daß diese Stützprofilanordnung relativ aufwendig ist, müssen die Hohlprofil-Heizkörper in ihrem Querschnittsprofil hieran in besonderer Weise angepaßt sein, was die Auswahl zwischen Hohlprofil-Heizkörpern unterschiedlicher Ausführung und Formgebung erheblich einschränkt.

Der Erfindung liegt die Aufgabe zugrunde, für eine Fixierpresse, bei der insbesondere in der Heizstation von Heizplatten oder plattenförmigen Heizrosten in Form von Hohlprofil-Heizkörperanordnungen Gebrauch gemacht wird, eine weitere besonders kostengünstige und universell einsetzbare Lösung für die Halterung der Hohlprofil-Heizkörper in einem Tragrahmen anzugeben.

Diese Aufgabe wird für eine Vorrichtung zum Verkleben flächiger Materialien der einleitend beschriebenen Art gemäß der Erfindung dadurch gelöst, daß die Hohlprofil-Heizkörperanordnung einen Gitterrahmen mit parallel angeordneten Gitterstäben enthält, daß die Hohlprofil-Heizkörper in ihrer Längserstreckung an beiden Seiten eine Profilnut aufweisen und daß die Hohlprofil-Heizkörper in ihrer Längserstreckung verschiebbar mehrfach am Gitterrahmen an Profilköpfe aufweisenden Spannpratzen gehaltert sind, die mit ihren Profilköpfen formschlüssig in die Profilnuten der Hohlprofil-Heizkörper eingreifen.

Vorteilhafte Ausgestaltungen der Hohlprofil-Heizkörperanordnung nach Patentanspruch 1 sind in den weiteren Patentansprüchen 2 bis 8 angegeben.

Anhand von in der Zeichnung dargestellten Ausführungsbeispielen soll die Erfindung im folgenden noch näher erläutert werden. In der Zeichnung bedeuten
Fig. 1 ein erstes Ausführungsbeispiel für eine Fixierpresse in schematischer Darstellung,
Fig. 2 ein zweites Ausführungsbeispiel für eine Fixierpresse in schematischer Darstellung,
Fig. 3 und 4 ein Hohlprofil-Heizkörper mit Verschluß-Endstücken in Seitenansicht und Aufsicht,
Fig. 5 der Schnitt A-A in Fig. 3,
Fig. 6 die Teilansicht einer Hohlprofil-Heizkörperanordnung in Form eines plattenförmigen Heizrostes in perspektivischer Darstellung,
Fig. 7 ein endseitiges Teilstück eines Hohlprofil-Heizkörpers mit einem Verschluß-Endstück in perspektivischer Darstellung,
Fig. 8 die Teilansicht einer Hohlprofil-Heizkörperanordnung in Form einer Heizplatte in perspektivischer Darstellung,
Fig. 9 ein weiterer Teilausschnitt einer Heizplatte entsprechend Fig. 8 in perspektivischer Darstellung,
Fig. 10 bis 14 verschiedene zweckmäßige Querschnittsprofile von Hohlprofil-Heizkörpern.

Die in Fig. 1 dargestellte Fixierpresse 1 ist lediglich ein Beispiel für einen ersten Ausführungstyp solcher Pressen. Die Fixierpresse 1 weist von rechts nach links eine Auflegestation 2 eine Heizstation 3, die hierbei lediglich eine Heizzone hat, eine Preßstation 4 und eine Kühlstation 5 auf. Die an der Auflegestation 2 auf das untere Transportband 6 aufgelegten Werkstücke 7 werden in Pfeilrichtung zwischen dem unteren Transportband 6 und dem oberen Transportband 8 zunächst in der Heizstation 3 auf eine vorgegebene Temperatur aufgeheizt, bei der sich der Klebstoff zwischen den aus übereinandergelegten flächigen Materialien bestehenden Werkstücken 7 annähernd verflüssigt. Anschließend erfolgt die Verklebung beim Durchlauf der Werkstücke 7 durch die aus zwei übereinander angeordneten Preßwalzen 9 bestehende Preßstation 4. In der sich an die Preßstation 4 anschließenden Kühlstation 5 werden die Werkstücke 7 wiederum abgekühlt und am Ende der Fixierpresse 1 abgenommen. Die Transportbänder 6 und 8, die kontinuierlich mit gleicher Geschwindigkeit umlaufen, haben einen gemeinsamen Antrieb 10 und sind über Umlenk- und Spannrollen geführt, die in Fig. 1 nicht näher bezeichnet sind.

Die Heizstation weist oberhalb und unterhalb der Transportbänder 6 und 8 jeweils eine Hohlprofil-Heizkörperanordung 11 in Form einer Heizplatte oder eines plattenförmigen Heizrostes auf, der in der Förderebene der Transportbänder wie dargestellt eben oder leicht sinusförmig gekrümmt sein kann. In gleicher Weise besteht die Kühlstation aus einer oberhalb und unterhalb der Transportbänder 6 und 8 angeordneten Hohlprofil-Heizkörperanordung 12. Die Hohlprofil-Heizkörperanordnungen 12 sind in Form eines in der Förderebene der Transportbänder ebenen plattenartigen Rostes und zwar eines Kühlrostes gestaltet. Die Hohlprofil-Heizkörper der Hohlprofil-Heizkörperanordungen 11 und 12, auf die noch ausführlich einzugehen sein wird, sind bei den Hohlprofil-Heizkörperanordnungen 12 nicht mit Wärmeerzeugern versehen und werden ausschließlich von Kühlwasser durchflossen.

Die in Fig. 2 dargestellte Fixiermaschine 13 ist ebenfalls lediglich ein Beispiel für einen zweiten Ausführungstyp solcher Pressen. Bei der Fixiermaschine 13 werden die Werkstücke 7 ebenfalls in Pfeilrichtung von links nach rechts, ausgehend von einer Auflegestation 2, zwischen zwei Transportbändern 6 und 8 durch eine Heizstation 3 und eine Preßstation 4 hindurch zu einer Abnahmestation 14 geführt. Bei der hier ebenfalls nur eine Heizzone aufweisenden Heizstation 3 ist auf einem Gestell 15 eine Trommelwalze 17 montiert, die von einem Antrieb 16 mit gleicher Geschwindigkeit wie die Transportbänder 6 und 8 umläuft. Um die obere Hälfte der Trommelwalze 17 sind die beiden Transportbänder 6 und 8 mit den sich zwischen ihnen befindlichen Werkstücken 7 herumgeführt. Oberhalb der Transportbänder 6 und 8 befindet sich eine Hohlprofil-Heizkörperanordnung 18 in Form eines in der Förderebene der Transportbänder 6 und 8 kreisförmig gekrümmten plattenartigen Heizrostes. Die Krümmung der Hohlprofil-Heizkörperanordnung 18 ist an den Durchmesser der Trommelwalze 17 angepaßt. Die Umlenk- und Spannrollen, über die die Transportbänder 6 und 8 geführt sind, sind in Fig. 2 ebenfalls nicht näher bezeichnet.

Die Fig. 3 und 4 zeigen eine Ausführungsform für einen Hohlprofil-Heizkörper in Seitenansicht und in Aufsicht, der mit 19 bezeichnet ist. Ein solcher Hohlprofil-Heizkörper 19 eignet sich hervorragend für den Aufbau von Hohlprofil-Heizkörperanordnungen 11 und 18, wie sie in der Heizstation 3 der in den Fig. 1 und 2 beispielhaft dargestellten Fixierpressen 1 und 3 zur Anwendung kommen.

Wie der in Fig. 3 angegebene und in Fig. 5 dargstellte Schnitt A-A zeigt, besteht der Hohlprofil-Heizkörper 19 aus einem Strangpreßprofil, vorzugsweise einem Alumi.nium-Strangpreßprofil. Er weist in seinem mittleren Querschnittsbereich 20 drei zueinander parallele Aufnahmebohrungen 21 auf, die parallel zur Oberseite 22 und Unterseite 23 des Hohlprofil-Heizkörpers 19 nebeneinander angeordnet sind. Die Oberseite 22 des Hohlprofil-Heizkörpers 19 ist dabei die Seite, die in der Fixierpresse den Transportbändern 6 und 8 zugewandt ist. Diese Festlegung gilt auch für alle weiteren Figuren. Jede der drei Aufnahmebohrungen 21 nimmt einen Heizstab 24 in sich auf. Weiterhin sind im mittleren Querschnittsbereich 20 in der linken Seitenwand 25 und rechten Seitenwand 26 des Hohlprofil-Heizkörpers 19 jeweils eine Profilnut 27 mit einem T-Öffnungsquerschnitt vorgesehen. Im unteren Querschnittsbereich 28 des Hohlprofil-Heizkörpers 19 ist ein Fluidkanal 30 und in dessen oberen Querschnittsbereich 29 ein Fluidkanal 31 vorgesehen, die in ihrer Breite an die Querschnittsbreite des Hohlprofil-Heizkörpers 19 angepaßt sind.

Endseitig ist der Hohlprofil-Heizkörper 19, wie die Fig. 3 und 4 zeigen, mit Verschluß-Endstücken, und zwar am linken Ende mit dem Schlauchanschlüsse 32 und 33 für die Fluidkanäle 30 und 31 aufweisenden Verschluß-Endstück 34 und am rechten Ende mit dem Verschluß-Endstück 35 versehen. Die Verschluß-Endstücke 34 und 35 sind dabei jeweils unter Zwischenlage einer Flachdichtung 36 bzw. 37 mittels Schrauben 38 am Hohlprofil-Heizkörper 19 gehaltert. Die Fluidkanäle 30 und 31 sind am rechten Ende des Hohlprofil-Heizkörpers 19 im Verschluß-Endstück 35 miteinander zu einem Ring-Fluidkanal verbunden.

Eine in Fig. 6 teilweise perspektivisch dargestellte Hohlprofil-Heizkörperanordnung 11, wie sie in Fig. 1 schematisch dargestellt ist, besteht aus einem Tragrahmen in Form eines Gitterrahmens 39, an dessen Unterseite die Hohlprofil-Heizkörper 19 gehaltert sind. In Fig. 6 sind bei den Hohlprofil-Heizkörpern 19 aus Gründen einer vereinfachten Darstellung die Verschluß-Endstücke 34 und 35 weggelassen. Zweckmäßig sind dabei die Verschluß-Endstücke 34 mit den Schlauchanschlüssen 32 und 33 an den vorderen Enden mit den sichtbaren Stirnseiten der Hohlprofil-Heizkörper 19 vorzusehen.

Der Gitterrahmen 39 hat zwei Längsrahmen stäbe 40, an denen in hierzu senkrechter Ausrichtung Gitterstäbe 41 in einem vorgegebenen gegenseitigen Abstand befestigt sind. An der Unterseite der Gitterstäbe 41 sind für die Halterung der Hohlprofil-Heizkörper 19 U-förmige Spannpratzen 42 mit hakenförmigen Profilköpfen 43 befestigt. Für den Eingriff der Spannpratzen 42 mit ihren hakenförmigen Profilköpfen 43 in die Profilnuten 27 der Hohlprofil-Heizkörper 19, und zwar von deren Unterseite 23 her, sind auf beiden Seiten der Hohlprofil-Heizkörper 19 rändseitige Stecknuten 44 vorgesehen, die jeweils von der Unterseite 23 bis in die Profilnut 27 herabreichen. Mit Hilfe der Stecknuten 44 werden die Hohlprofil-Heizkörper 19 von unten in die Spannpratzen 42 eingesetzt und anschließend zur Herstellung einer lösbaren Verriegelung in Pfeilrichtung wenigstens soweit verschoben, daß die Hohlprofil-Heizkörper 19 in ihren Profilnuten 27 in den Profilköpfen 43 der Spannpratzen 42 geführt und gehaltert sind. Zur Fixierung der lösbaren Verriegelung der Hohlprofil-Heizkörper 19 in den Spannpratzen 42 am Gitterrahmen 39, ist an dem Ende der Hohlprofil-Heizkörper 19, an dem das Verschluß-Endstück 34 anzubringen ist, ein Halteblech 45 vorgesehen. Wie Fig. 6 erkennen läßt, greifen diese Haltebleche 45, die am vorderen Gitterstab 41 angeschraubt sind, in eine Nut 46 ein, die quer zur Längsachse der Hohlprofil-Heizkörper 19 in dessen Unterseite 23 vorgesehen ist.

In Fig. 7 ist nochmals das eine Ende eines Hohlprofil-Heizkörpers 19 an das das Verschluß-Endstück 34 mit den Schlauchanschlüssen 32 und 33 angeschraubt ist, dargestellt. Bei der hier gezeigten Variante für die Fixierung der lösbaren Verriegelung mittels eines Halteblechs 45 ist das mit seinem unteren Rand in die Nut 46 in der Unterseite 23 des Hohlprofil-Heizkörpers 19 eingreifende Halteblech 45 unmittelbar an der ihm nahen Spannpratze 42 befestigt.

Während die in Fig. 6 dargestellte Hohlprofil-Heizkörperanordnung 11 in Form eines plattenförmigen Heizrostes gestaltet ist, ist die in Fig. 8 ebenfalls teilweise und perspektivisch dargestellte Hohlprofil-Heizkörperanordnung 11 in Form einer Heizplatte gestaltet, bei der die Hohlprofil-Heizkörper 19 unmittelbar nebeneinander angeordnet sind. Fig. 9 zeigt hiervon einen vergrößerten Teilausschnitt ohne Gitterrahmen 39. Entsprechend Fig. 6 sind auch hier die Hohlprofil-Heizkörper 19 in an den Gitterstäben 41 des Gitterrahmens 39 befestigten U-förmigen Spannpratzen 47 gehaltert. Im Unterschied zu den Spannpratzen 42 mit seitlich aufeinander zu ausgerichteten hakenförmigen Profilköpfen 43, weisen die U-förmig gestalteten Spannpratzen 47 an den freien Enden ihrer Schenkel 48 Profilköpfe 49 auf, die zueinander parallel und senkrecht zu den Schenkeln 48 ausgerichtet sind. Zum Eingriff der Spannpratzen 47 mit ihren Profilköpfen 49 in die Nuten 27 sind auch hier die Hohlprofil-Heizkörper 19 auf beiden Seiten mit randseitigen Stecknuten 50 versehen, die zur Unterseite 23 der Hohlprofil-Heizkörper 19 offen sind. Hierbei bilden jeweils zwei Stecknuten 50 zweier unmittelbar aneinandergrenzender Hohlprofil-Heizkörper 19 - siehe Fig. 9- einen Steckkanal 51 für einen ein H-Profil aufweisenden Profilkopf 49. Das H-Profil des Profilkopfes 49 ergibt sich durch den T-Öffnungsquerschnitt der Profilnuten 27, wenn, wie das Fig. 8 besonders deutlich zeigt, zwei einander benachbarte Hohlprofil-Heizkörper 19 in gleicher Höhe unmittelbar aneinandergrenzen und sich dabei aus den beiden T-Öffnugsquerschnitten der aneinandergrenzenden Profilnuten 27 ein Führungskanal mit einem H-öffnungsquerschnitt ergibt.

Mit Hilfe der Steckkanäle 51 werden die Hohlprofil-Heizkörper 19 von unten in die Spannpratzen 47 eingesetzt und anschließend zur Herstellung einer lösbaren Verriegelung in Pfeilrichtung wenigstens soweit verschoben, daß die Hohlprofil-Heizkörper 19 in ihren Profilnuten 27 in den Profilköpfen 49 der Spannpratzen 47 geführt und gehaltert sind. Zur Fixierung der lösbaren Verriegelung der Hohlprofil-Heizkörper 19 in den Spannpratzen 47 am Gitterrahmen 39 ist hier an dem Ende der Hohlprofil-Heizkörper 19, an dem das Verschluß-Endstück 34 vorgesehen ist, jeweils von oben ein Sperrstift 52 in den freien Teil des Steckkanals 51 eingesetzt.

Der in den Fig. 3 bis 9 dargestellte Hohlprofil-Heizkörper 19 läßt sich in seinem Querschnitt auf verschiedene Weise leicht modifizieren. In den Fig. 10 und 11 sind nur beispielsweise zwei weitere Ausführungsformen angegeben.

In Fig. 10 weist der Hohlprofil-Heizkörper 19 eine modifizierte Oberseite 53 auf, die leicht konkav gekrümmt ist. Ein solcher Hohlprofil-Heizkörper 19 findet zweckmäßig in Heizstationen von Fixierpressen entsprechend Fig. 1 Anwendung, bei denen die hiermit realisierten plattenartigen Heizroste in Erstreckung der Transportbänder 6 und 8 eine leicht sinusförmige Krümmung aufweisen.

In Fig. 11 weist der Hohlprofil-Heizkörper 19 ebenfalls eine modifizierte Oberseite 54 auf, die leicht konvex gekrümmt ist. Einen weitere Modifikation besteht im Fortfall der Fluidkanäle. Ein solcher Hohlprofil-Heizkörper 19 kann beispielsweise Anwendung finden in Heizstationen von Fixierpressen entsprechend Fig. 2.

Anstelle der Verwendung von elektrischen Heizstäben als Wärmeerzeuger kann auch eine elektrische Heizplatte oder Heizmatte zur Anwendung kommen. Eine Ausführungsform mit einer Heizplatte bzw. Heizmatte 55 zeigt der in Fig. 12 im Querschnitt dargestellte Hohlprofil-Heizkörper 56, der Ebenfalls keine Fluidkanälen aufweist. Für die Aufnahme der Heizplatte bzw. Heizmatte 55 weist der Hohlprofil-Heizkörper 56 im Mittenbereich einen Aufnahmekanal 57 auf, dessen schlitzartiger, parallel zu Oberseite 22 und Unterseite 23 verlaufender Öffnungsquerschnitt an den Querschnitt der Heizplatte bzw. Heizmatte 55 angepaßt ist.

Der Hohlprofil-Heizkörper 19 entsprechend den Fig. 3 bis 9 einschließlich seiner in den Fig. 10 und 11 dargestellten Modifikationen ist für drei Heizstäbe 24 ausgelegt. Dies gibt die Möglichkeit, jeden der drei Heizstäbe 24 an eine der drei Phasen des Versorgungsnetzes anzuschließen und auf diese Weise einfache und übersichtliche Verhältnisse für die Steuerung und Regelung zu schaffen. Natürlich können solche Hohlprofil-Heizkörper auch für mehr oder weniger als drei Heizstäbe 24 ausgelegt werden. Eine Ausführungsform eines Hohlprofil-Heizkörpers 58 für die Bestückung mit einem Heizstab 24 zeigt Fig. 13. Er weist einen quadratischen Querschnitt auf, in dessen mittleren Querschnittsbereich 20 in konzentrischer Anordnung eine Aufnahmebohrung 21 für den Heizstab 24 vorgesehen ist. Der Fluidkanal 59 im unteren Querschnittsbereich 28 und der Fluidkanal 60 im oberen Querschnittsbereich 29 umgeben dabei die Aufnahmebohrung 21 kreisringförmig.

Fig 14 zeigt noch eine Modifikation des Hohlprofil-Heizkörper 58 in Fig. 13, bei der auf Fluidkanäle verzichtet ist.

### Bezugszeichenliste

- 1 ,13 =: Fixierpresse
- 2 =: Auflegestation
- 3 =: Heizstation
- 4 =: Preßstation
- 5 =: Kühlstation
- 6, 8 =: Transportband
- 7 =: Werkstück
- 9 =: Preßwalze
- 10, 16 =: Antrieb
- 11, 12 =: Hohlprofil-Heizkörperanordnung
- 14 =: Abnahmestation
- 15 =: Gestell
- 17 =: Trommelwalze
- 19, 56, 58 =: Hohlprofil-Heizkörper
- 20, 28, 29 =: Querschnittsbereich
- 21 =: Aufnahmebohrung
- 22, 53, 54 =: Oberseite
- 23 =: Unterseite
- 24 =: Heizstab
- 25, 26 =: Seitenwand
- 27 =: Nut
- 30, 31 =: Fluidkanal
- 32, 33 =: Schlauchanschluß
- 34, 35 =: Verschluß-Endstück
- 36, 37 =: Flachdichtung
- 38 =: Schraube
- 39 =: Gitterrahmen
- 40 =: Längsrahmen stäbe
- 41 =: Gitterstab
- 42, 47 =: Spannpratze
- 43, 49 =: Profilkopf
- 44, 50 =: Stecknut
- 45 =: Halteblech
- 46 =: Nut
- 48 =: Schenkel
- 51 =: Steckkanal
- 52 =: Sperrstift
- 55 =: Heizplatte bzw. Heizmatte
- 57 =: Aufnahmekanal

## Patentansprüche

1. Vorrichtung zum Verkleben von aus übereinander gelegten flächigen Materialien bestehenden Werkstücken (7), insbesondere von miteinander zu verklebenden Stoffteilen für Bekleidung, mit zwei mit gleicher Geschwindigkeit angetriebenen Transportbändern (6, 8), zwischen denen die Werkstücke (7) in Transportrichtung ausgehend von einer Auflegestation (2) zunächst durch eine Heizstation (3) mit wenigstens einer Heizzone und anschließend durch eine Preßstation (4) transportierbar sind,
bei der die Heizzone der Heizstation (3) senkrecht zur Transportrichtung der Transportbänder (6, 8) ausgerichtete, oberhalb und/oder unterhalb der Transportbänder (6, 8) angeordnete stabförmige Hohlprofil-Heizkörper (19, 56, 58) aufweist, an denen die Transportbänder (6, 8) entlanggleiten,
bei der Hohlprofil-Heizkörper (19, 56, 58) zur Bildung einer Heizplatte oder eines plattenförmigen Heizrostes zu einer Hohlprofil-Heizkörperanordnung (11, 18) mit in Transportrichtung gerader oder gekrümmter Formgebung zusammengefaßt sind und
bei der in die Hohlprofil-Heizkörper (19, 56, 58) Wärmeerzeuger (24, 55) in Form elektrisch erwärmbarer Heizstäbe (24) oder elektrisch erwärmbarer Heizplatten bzw. Heizmatten (55) in gut wärmeleitendem Kontakt mit den Hohlprofil-Heizkörpern (19, 56, 58) eingefügt sind, **dadurch**
**gekennzeichnet,**
**daß** die Hohlprofil-Heizkörperanordnung (11, 18) einen Gitterrahmen (39) mit parallel angeordneten Gitterstäben (41) enthält,
**daß** die Hohlprofil-Heizkörper (19, 56, 58) in ihrer Längserstreckung an beiden Seiten eine Profilnut (27) aufweisen und
**daß** die Hohlprofil-Heizkörper (19, 56, 58) in ihrer Längserstreckung verschiebbar mehrfach am Gitterrahmen (39) an Profilköpfe (43, 52) aufweisenden Spannpratzen (42, 47) gehaltert sind, die mit ihren Profilköpfen (43, 52) formschlüssig in die Profilnuten (27) der Hohlprofil-Heizkörper (19, 56, 58) eingreifen.

2. Vorrichtung nach Anspruch 1, **dadurch**
**gekennzeichnet,**
**daß** quer zu den Gitterstäben (41) des Gitterrahmens (39) ausgerichtete Hohlprofil-Heizkörper (19, 56, 58) entweder in gegenseitig vorgegebenen Abständen, d.h. in Form eines plattenförmigen Heiz- oder Kühlrostes, oder unmittelbar aneinander grenzend, d.h. in Form einer Heiz- oder Kühlplatte, über die Spannpratzen (42, 47) an den Gitterstäben (41) befestigt sind.

3. Vorrichtung nach Anspruch 1 oder 2, **dadurch**
**gekennzeichnet,**
**daß** bei einer einen plattenförmigen Heiz- oder Kühlrost darstellenden Hohlprofil-Heizkörperanordnung (11, 18) U-förmig gestaltete Spannpratzen (42) an den freien Enden ihrer Schenkel (48) nach innen aufeinander zu ausgerichtete Profilköpfe (43) aufweisen,
**daß** die Hohlprofil-Heizkörper (19, 56, 58) auf ihrer zum Gitterrahmen (39) ausgerichteten Unterseite (23) jeweils einander gegenüberliegend randseitige, sich bis in die Profilnuten (27) erstreckende Stecknuten (44) haben,
**daß** zur Befestigung der Hohlprofil-Heizkörper (19) am Gitterrahmen (39) die Spannpratzen (42) mit ihren Profilköpfen (43) über die Stecknuten (44) in die Profilnuten eingreifen und
**daß** die Hohlprofil-Heizkörper (19, 56, 58) anschließend zur Herstellung einer lösbaren Verriegelung in den Spannpratzen (42) in ihrer Längserstreckung ein Stück verschoben sind.

4. Vorrichtung nach Anspruch 1 oder 2, **dadurch**
**gekennzeichnet,**
**daß** bei einer eine Heiz- oder Kühlplatte darstellenden Hohlprofil-Heizkörperanordnung (11, 18) U-förmig gestaltete Spannpratzen (47) an den freien Enden ihrer Schenkel (48) Profilköpfe (49) aufweisen, die zueinander parallel und senkrecht zu den Schenkeln (48) ausgerichtet sind,
**daß** an den Übergängen zwischen unmittelbar aneinander grenzenden Hohlprofil-Heizkörper (19, 56, 58) der Hohlprofil-Heizkörperanordnung (11, 18) sich einerseits die Stecknuten (50) zu Steckkanälen (51) und andererseits die Profilnuten (27) zu geschlossenen Führungskanälen ergänzen,
**daß** die Profilköpfe (49) der Spannpratzen (47) in ihrem Querschnittsprofil an das Querschnittsprofil der von den Profilnuten (27) gebildeten Führungskanäle angepaßt sind,
**daß** zur Befestigung der Hohlprofil-Heizkörper (19) am Gitterrahmen (39) die Spannpratzen (47) mit ihren Profilköpfen (49) über die Steckkanäle (51) in die Führungskanäle eingreifen und
**daß** die Hohlprofil-Heizkörper (19, 56, 58) anschließend zur Herstellung einer lösbaren Verriegelung in den Spannpratzen (47) in ihrer Erstreckung ein Stück verschoben sind.

5. Vorrichtung nach einem der vorhergehenden Ansprüche, **dadurch gekennzeichnet,**
**daß** bei jedem Hohlprofil-Heizkörper (19, 56, 58) in am Gitterrahmen (39) verriegelten Zustand lediglich eine einzige seiner lösbaren Verriegelungen zusätzlich fixiert ist und
**daß** diese zusätzlich fixierte lösbare Verriegelung jeweils an einem der Enden eines Hohlprofil-Heizkörpers (19, 56, 58) vorgenommen wird, das für alle Hohlprofil-Heizkörper (19, 56, 58) einer Hohlprofil-Heizkörperanordnung (11, 18) fest vorgegeben ist.

6. Vorrichtung nach Anspruch 5, **dadurch**
**gekennzeichnet,**
**daß** zur Fixierung der lösbaren Verriegelung an dem fest vorgegebenen Ende jedes Hohlprofil-Heizkörpers (19, 56, 58) einer Hohlprofil-Heizkörperanordnung (11, 18) ein Halteblech (45) vorgesehen ist, das mit seinem unteren Rand in eine senkrecht zur Längsachse der Hohlprofil-Heizkörper (19, 56, 58) in deren Unterseite vorgesehene Nut (46) eingreift und entweder an der ihm nahen Spannpratze (42, 47) oder aber an dem ihm nahen Gitterstab (41) des Gitterrahmens (39) angeschraubt ist.

7. Vorrichtung nach einem der vorhergehenden Ansprüche, **dadurch gekennzeichnet,**
**daß** die Profilnuten (27) der Hohlprofil-Heizkörper (19, 56, 58) einen T-Öffnungsquerschnitt haben, der zur Seitenwand (25, 26) hin offen ist.

8. Vorrichtung nach einem der vorhergehenden Ansprüche, **dadurch gekennzeichnet,**
**daß** die Hohlprofil-Heizkörper (19, 56, 58) Aluminium-Strangpreßprofile sind.

## Claims

1. Apparatus for glueing workpieces (7) comprising flat materials which are laid one over the other, in particular pieces of fabric which are to be glued together for clothing, comprising two transport belts (6, 8) which are driven at the same speed and between which the workpieces (7) can be transported in the transport direction starting from a deposit station (2) firstly through a heating station (3) with at least one heating zone and then through a pressing station (4),
in which the heating zone of the heating station (3) has bar-shaped hollow-profile heating bodies (19, 56, 58) which are oriented perpendicularly to the transport direction of the transport belts (6, 8) and which are arranged above and/or beneath the transport belts (6, 8) and along which the transport belts (6, 8) slide,
in which hollow-profile heating bodies (19, 56, 58) are combined as a hollow-profile heating body array (11, 18) to form a heating plate or a plate-shaped heating grid, of a configuration which is curved or straight in the transport direction, and
in which inserted into the hollow-profile heating bodies (19, 56, 58) are heat-producing means (24, 55) in the form of electrically heatable heating bars (24) or electrically heatable heating plates or heating mats (55) in good heat-conducting contact with the hollow-profile heating bodies (19, 56, 58),
**characterised in that**
the hollow-profile heating body array (11, 18) includes a lattice frame (39) with lattice bars (41) arranged parallel,
the hollow-profile heating bodies (19, 56, 58) have a profile groove (27) in their longitudinal extent at both sides, and
the hollow-profile heating bodies (19, 56, 58) are held in a multiple arrangement displaceably in their longitudinal extent on the lattice frame (39) on clamping claws (42, 47) which have profile heads (43, 52) and which engage with their profile heads (43, 52) in positively locking relationship into the profile grooves (27) of the hollow-profile heating bodies (19, 56, 58).

2. Apparatus according to claim 1 **characterised in that** hollow-profile heating bodies (19, 56, 58) which are oriented transversely with respect to the lattice bars (41) of the lattice frame (39) are fixed to the lattice bars (41) by way of the clamping claws (42, 47) either at mutually predetermined spacings, that is to say in the form of a plate-shaped heating or cooling grid, or in immediately adjoining relationship, that is to say in the form of a heating or cooling plate.

3. Apparatus according to claim 1 or claim 2 **characterised in that**
in a hollow-profile heating body array (11, 18) representing a plate-shaped heating or cooling grid clamping claws (42) of a U-shaped configuration have at the free ends of their limbs (48) profile heads (43) which are oriented inwardly towards each other,
the hollow-profile heating bodies (19, 56, 58), on their underside (23) which is oriented towards the lattice frame (39), respectively have in mutually opposite relationship at their edges fitment grooves (44) which extend into the profile grooves (27),
for fixing the hollow-profile heating bodies (19) to the lattice frame (39) the clamping claws (42) engage with their profile heads (43) by way of the fitment grooves (44) into the profile grooves, and
the hollow-profile heating bodies (19, 56, 58) are then displaced a distance in their longitudinal extent to produce a releasable locking action in the clamping claws (42).

4. Apparatus according to claim 1 or claim 2 **characterised in that**
in a hollow-profile heating body arrangement (11, 18) representing a heating or cooling plate clamping claws (27) of a U-shaped configuration have at the free ends of their limbs (48) profile heads (49) which are oriented in mutually parallel relationship and perpendicularly to the limbs (48),
at the transitions between immediately mutually adjoining hollow-profile heating bodies (19, 56, 58) of the hollow-profile heating body array (11, 18) on the one hand the fitment grooves (50) are supplemented to form fitment passages (51) and on the other hand the profile grooves (27) are supplemented to form closed guide passages,
the profile heads (49) of the clamping claws (47) are adapted in their cross-sectional profile to the cross-sectional profile of the guide passages formed by the profile grooves (27),
for fixing the hollow-profile heating bodies (19) to the lattice frame (39) the clamping claws (47) engage with their profile heads (49) by way of the fitment passages (51) into the guide passages, and
the hollow-profile heating bodies (19, 56, 58) are then displaced a distance in their extent to produce a releasable locking action in the clamping claws (47).

5. Apparatus according to one of the preceding claims **characterised in that**
in each hollow-profile heating body (19, 56, 58) in a condition of being locked to the lattice frame (39) only a single one of its releasable locking actions is additionally fixed, and
said additionally fixed releasable locking action is respectively effected at one of the ends of a hollow-profile heating body (19, 56, 58) which is provided fixedly for all hollow-profile heating bodies (19, 56, 58) of a hollow-profile heating body array (11, 18).

6. Apparatus according to claim 5 **characterised in that**
for fixing the releasable locking action at the fixedly predetermined end of each hollow-profile heating body (19, 56, 58) of a hollow-profile heating body array (11, 18) there is provided a holding plate (45) which engages with its lower edge into a groove (46) provided perpendicularly to the longitudinal axis of the hollow-profile heating bodies (19, 56, 58) in the underside thereof and is screwed either to the clamping claw (42, 47) which is near thereto or to the lattice bar (41), which is near thereto, of the lattice frame (39).

7. Apparatus according to one of the preceding claims **characterised in that**
the profile grooves (27) of the hollow-profile heating bodies (19, 56, 58) are of a T-shaped opening cross-section which is open towards the side wall (25, 26).

8. Apparatus according to one of the preceding claims **characterised in that**
the hollow-profile heating bodies (19, 56, 58) are aluminium extrusion profiles.

## Revendications

1. Dispositif de collage de pièces à oeuvrer (7) constituées par des matériaux à plat posés les uns sur les autres, en particulier de pièces de tissu à coller les unes aux autres pour des vêtements, comportant deux bandes transporteuses (6, 8) entraînées à la même vitesse, entre lesquelles les pièces à oeuvrer (7) sont transportables en direction de transport en partant d'une station de dépôt (2) tout d'abord à travers une station de chauffage (3) avec au moins une zone de chauffage et ensuite à travers une station de pressage (4),
dans lequel la zone de chauffage de la station de chauffage (3) présente des éléments de chauffage en profilé creux (19, 56, 58) en forme de barreaux orientés perpendiculairement à la direction de transport des bandes transporteuses (6, 8) et agencés en dessus et/ou en dessous des bandes transporteuses (6, 8), le long desquels glissent les bandes transporteuses (6, 8),
dans lequel les éléments de chauffage en profilé creux (19, 56, 58) sont réunis en un agencement (11, 18) d'éléments de chauffage en profilé creux avec une forme droite ou courbée en direction de transport, pour former une plaque de chauffage ou une grille de chauffage en forme de plaque, et
dans lequel des éléments calorifiques (24, 55) sous la formé de barreaux de chauffage (24) à chauffage électrique ou de plaques ou nattes de chauffage (55) à chauffage électrique sont insérés dans les éléments de chauffage à profilé creux (19, 56, 58) en assurant un bon contact thermoconducteur avec les éléments de chauffage à profilé creux (19, 56, 58),
**caractérisé en ce que** :
l'agencement (11, 18) d'éléments de chauffage en profilé creux contient un cadre en forme de grille (39) avec barreaux de grille (41) agencés en parallèle,
**en ce que** les éléments de chauffage à profilé creux (19, 56, 58) présentent une gorge profilée (27) sur les deux côtés dans leur extension longitudinale, et
**en ce que** les éléments de chauffage à profilé creux (19, 56, 58) sont retenus à déplacement dans leur extension longitudinale à plusieurs endroits sur le cadre en forme de grille (39) sur des griffes de serrage (42, 47) présentant de têtes profilées (43, 52), lesquelles griffes de serrage s'engagent par coopération de forme avec leurs têtes profilées (43, 52) dans les gorges profilées (27) des éléments de chauffage à profilé creux (19, 56, 58)

2. Dispositif selon la revendication 1, **caractérisé en ce que** des éléments de chauffage à profilé creux (19, 56, 58) orientés transversalement aux barreaux de grille (41) du cadre en forme de grille (39) sont fixés par l'intermédiaire des griffes de serrage (42, 47) sur les barreaux de grille (41) soit à des distances réciproques prédéterminées, c'est-à-dire sous la forme d'une grille de chauffage ou de refroidissement en forme de plaque, soit directement adjacents les uns aux autres, c'est-à-dire sous la forme d'une plaque de chauffage ou de refroidissement.

3. Dispositif selon l'une ou l'autre des revendications 1 et 2, **caractérisé en ce que** :
dans le cas d'un agencement d'éléments de chauffage à profilé creux (11, 18) constituant une grille de chauffage ou de refroidissement en forme de plaque, des griffes de serrage (42) réalisées en forme de U présentent aux extrémités libres de leurs branches (48) des têtes profilées (43) orientées vers l'intérieur en direction l'une de l'autre,
**en ce que** sur leur face inférieure (23) orientée vers le cadre en forme de grille (39), les éléments de chauffage à profilé creux (19, 56, 58) ont chacun des gorges d'enfichage (44) situées sur le bord et opposées les unes aux autres, qui s'étendent jusque dans les gorges profilées (27),
**en ce que** pour fixer les éléments de chauffage à profilé creux (19) sur le cadre en forme de grille (39), les griffes de serrage (42) s'engagent avec leurs têtes profilées (43) dans les gorges profilées par l'intermédiaire des gorges d'enfichage (44), et
**en ce que** les éléments de chauffage à profilé creux (19, 56, 58) sont ensuite déplacés d'une certaine distance dans leur extension longitudinale pour réaliser un verrouillage détachable dans les griffes de serrage (42).

4. Dispositif selon l'une ou l'autre des revendications 1 et 2, **caractérisé en ce que** :
dans le cas d'un agencement d'éléments de chauffage à profilé creux (11, 18) constituant une plaque de chauffage ou de refroidissement en forme de plaque, des griffes de serrage (42) réalisées en forme de U présentent aux extrémités libres de leurs branches (48) des têtes profilées (43) orientées parallèlement l'une à l'autre et perpendiculairement aux branches (48),
**en ce qu'**aux transitions entre des éléments de chauffage à profilé creux (19, 56, 58) directement adjacents les uns aux autres, de l'agencement d'éléments de chauffage à profilé creux (11, 18), les gorges d'enfichage (50) se complètent en formant des canaux d'enfichage (51) d'une part, et les gorges profilées (27) se complètent en formant des canaux de guidage fermés,
**en ce que** les têtes profilées (49) des griffes de serrage (47) ont un profil de section transversale adapté au profil de section transversale des canaux de guidage formés par les gorges profilées (27),
**en ce que** pour fixer les éléments de chauffage à profilé creux (19) sur le cadre en forme de grille (39), les griffes de serrage (42) s'engagent avec leurs têtes profilées (43) dans les canaux de guidage par l'intermédiaire des canaux d'enfichage (51), et
**en ce que** les éléments de chauffage à profilé creux (19, 56, 58) sont ensuite déplacés d'une certaine distance dans leur extension longitudinale pour réaliser un verrouillage détachable dans les griffes de serrage (42).

5. Dispositif selon l'une des revendications précédentes, **caractérisé en ce qu'**à l'état verrouillé sur le cadre en forme de grille (39), dans chaque élément de chauffage à profilé creux (19, 56, 58), un seul de ses verrouillages détachables est additionnellement immobilisé, et
**en ce que** ce verrouillage détachable additionnellement immobilisé est effectué sur une des extrémités d'un élément de chauffage à profilé creux (19, 56, 58) qui est imposée pour tous les éléments de chauffage à profilé creux (19, 56, 58) d'un agencement d'élément de chauffage à profilé creux (11, 18).

6. Dispositif selon la revendication 5, **caractérisé en ce que** pour immobiliser le verrouillage détachable à l'extrémité imposée de chaque élément de chauffage à profilé creux (19, 56. 58) d'un agencement d'élément de chauffage à profilé creux (11, 18), il est prévu une tôle de retenue (45) qui s'engage avec son bord inférieur dans une gorge (46) prévue perpendiculairement à l'axe longitudinal des éléments de chauffage à profilé creux (19, 56. 58), dans leur face inférieure, et qui est vissée soit sur la griffe de serrage (42, 47) qui lui est proche, soit sur le barreau (41) qui lui est proche, du cadre en forme de grille (39).

7. Dispositif selon l'une des revendications précédentes, **caractérisé en ce que** les gorges profilées (27) des éléments de chauffage à profilé creux (19, 56. 58) ont une section transversale d'ouverture en forme de T qui est ouverte vers la paroi latérale (25, 26).

8. Dispositif selon l'une des revendications précédentes, **caractérisé en ce que** les éléments de chauffage à profilé creux (19, 56. 58) sont des profilés extrudés d'aluminium.
